# EUROPÄISCHE PATENTSCHRIFT

(11) **EP 0 006 429 B1**
(45) Veröffentlichungstag und Bekanntmachung des Hinweises auf die Patenterteilung: **15.12.1982**
(21) Anmeldenummer: 79101365.9
(22) Anmeldetag: 04.05.1979
(51) Int. Cl.: A47K 3/22

(54) **Trennwand für eine Dusch- oder Badewannenabtrennung**
Partition for a shower or bath division
Cloison pour une séparation de douche ou de bain

(30) Priorität: 26.06.1978 DE 2828031
(43) Veröffentlichungstag der Anmeldung: 09.01.1980
(73) Patentinhaber: Hüppe Duscha GmbH, D-2900 Oldenburg (DE)
(72) Erfinder: Gerwien, Rolf, D-2902 Rastede (DE); Sudmann, Jürgen, D-2902 Rastede/Wahnbek (DE); Wenzel, Holger, 2902 Rastede I/Wahnbek (DE); Fabian, Wolfgang, D-6800 Mannheim 81 (DE)
(74) Vertreter: Eisenführ, Günther, Dipl.-Ing.

## Beschreibung

Die Erfindung bezeiht sich auf eine Trennwand für eine Dusch- oder Badewannenabtrennung mit einer Trennplatte, die zur Bildung von Ablagefächern aus ihrer Ebene herausgeformte Abschnitte aufweist.

Herkömmliche Trennwände für .Dusch- oder Badewannen trennen eine Kabine vom restlichen Raum derart ab, daß der die Kabine umgebende Raum von Wasserspritzen o. dgl. sicher geschützt ist; sie stellen darüber hinaus einen Sichtschutz dar. Bei der eingangs geschilderten, aus der FR-A 14 63 161 bekannten Trennwand handelt es sich um eine vornehmlich zum nachträglichen Einbau in Altbauten bestimmte Installationswand, die in einer Raumecke befestigt werden soll und an ihrem Unterrand Anschlüsse für ein duschtassenähnliches Bodenteil aufweist. Die in die Trennplatte eingeformten Ablagefächer haben jeweils eine umlaufende, senkrecht auf der Trennplattenebene stehende Seitenwandung (also einen horizontalen Ablageboden) und eine parallel zur Trennplattenebene versetzte, vertikale Rückwand.

Würde man die bekannte Einrichtung mit einer Dusche verwenden, so müßte man berücksichtigen, daß in Duschkabinen eine erhebliche Spritzwassermenge anfällt, welche auch in die Ablagefächer eindringen und auf den horizontalen Bodenabschnitten der Seitenwandungen teilweise stehenbleiben würde.

Demgegenüber sowie unter Berücksichtigung der kronischen Enge in den von herkömmlichen Duschabtrennungen gebildeten Duschkabinen liegt der Erfindung die Aufgabe zugrunde, die Ablagefächer in der Trennwand so auszubilden, daß sie zur sicheren Aufnahme von Dusch-Bedarfsartikeln im wesentlichen außerhalb der Duschwannen-Grundfläche in einer Weise angeordnet sind, daß das in die Fächer geiangende Spritzwasser nicht festgehalten wird.

Diese Aufgabe löst die Erfindung dadurch, daß die zur Bildung von Ablagefächern aus der Ebene der Trennwand herausgeformten Abschnitte geneigte Ablageflächen aufweisen, an deren Fuß Anschlagelemente vorgesehen sind. Die geneigten Ablageflächen ragen einerseits aus der eigentlichen Duschkabine heraus und gewährleisten andererseits, daß auftreffendes und eintretendes spritzwasser ungehindert ablaufen kann. Darüber hinaus erlaubt die Schräglage der abgelegten Gegenstände eine leichten, ungehinderten Zugriff beim Duschen, wobei die Anschlagelemente das Abrutschen der Gegenstände verhindern, ohne den Wasserablauf zu stören.

Von besonderm Vorteil ist die Ausbildung solcher Ablagefächer mit schrägen Ablageflächen in einer - abweichend von der aus der FR-A 14 13 161 bekannten Anordnung - in den freien Raum ragenden Trennwand einer Duschabtrennung ferner dadurch, daß die Fächerwandungen auch außenseitig für Ablagezwecke benutzbar sind; insbesondere wenn in bevorzugter Weise dreiecks- oder trapezförmige Fachquerschnitte vorgesehen sind.

Andere vorteilhafte Weiterbildungen der Erfindung sind Gegenstand zusätzlicher Unteransprüche. Die Zeichnung veranschaulicht die Erfindung an Ausführungsbeispielen. Darin zeigt:
Fig. 1 eine Aufsicht auf eine erfindungsgemäße Trennwand;
Fig. 2 einen Querschnitt durch die in Fig. 1 dargestellte Trennwand längs der Linie 11-11 in Fig. 1;
Fig. 3 einen Querschnitt der durch die in den Fig. 1 und 2 dargestellten Trennwand längs der Linie 111-111 in Fig. 1;
Fig. 4 einen Teilquerschnitt durch die in den Fig. 1 bis 3 dargestellte Trennwand längs der Linie IV-IV in Fig. 2;
Fig. 5 einen schematischen Querschnitt durch eine zweite Ausführungsform der Erfindung; und
Fig. 6 eine schematischen Querschnitt durch eine dritte Ausführungsform der Erfindung.

Die Figuren 1 bis 4 zeigen eine rechteckförmige Trennplatte 10, die parallel zu den Plattenkanten ein Abschnittfeld 12 aufweist, das gegenüber der Plattenebene geringfügig parallel versetzt ist. !m Abschnittfeld 12 sind zwei Abschnitte 14 angeordnet, deren Abschnitt-Längsrichtung parallel zur Längskante 11 der Trennplatte ausgerichtet ist. Die Abschnitte 14 weisen je einen mittleren Ablagebereich 16 auf, über dessen gesamte Länge L ein Trapezförmiger Querschnitt eingehalten ist. An den Ablagebereich schließt sich an beiden Enden je ein Endbereich 18 an. In den Ablagebereichen besitzt die schräg von der Trennplatte 10 nach unten geneigte Ablagefläche 20 einen Neigungswinkel gegen die Plattenebene, der etwas kleiner als 45° ist. Diese geneigte Fläche setzt sich mit einer relativ abrupten Neigungsänderung im Endbereich 18 fort, wobei die Neigung gegen die Ebene der Trennplatte im Endbereich etwas größer ist als im Ablagebereich und etwa 45° beträgt. Durch diese Neigungsänderung wird die Ablagefläche von je einem seitlichen Endwulst 22 begrenzt, der das seitliche Abgleiten von Gegenständen verhindert.

Die Abschnitte 14 weisen an deren Basis, d. h. in der Ebene der Trennplatte, eine im wesentlichen rechteckförmige Schnittkurve mit abgerundeten Kanten auf, während die am weitesten von der Plattenebene entfernte, zur Plattenebene parallel Vorderiläche 19 abgerundete Endkanten besitzt.

Der Querschnitt längs der Linie A-B der in Fig. 1 dargesteliten Trennwand verdeutlicht, daß die im Abschnittsfeld 12 vorgesehenen beiden Abschnitte 14 mit trapezförmigem Quer--schnitt, die aus der Ebene- der Trennplatte 10 herausgeformt sind, unmittelbar in entsprechendezvieite Abschnitte 30 übergehen, die den ersten Abschnitten 14 entgegengesetzt gerichtet sind, wobei die geneigten Flächen 32 der Abschnitte 30 unmittelbar und unter konstanter Neigung in die entsprechenden Flächen 20 der Ablagebereiche der Abschnitte 14 übergehen. Die Tiefe der Abschnitte 30 ist gegenüber de Tiefe der Abschnitte 14 relativ gering und für alle Abschnitte 30 gleich groß. Um den Raum innerhalb der Dusch- oder Badewannenabtrennung nicht zu beschränken, wird daher die in den Fig. 1 bis 4 dargestellte Trennwand im allgemeinen derart als Seitenwand oder dergleichen angebracht, daß die tiefen Abschnitte 14 nach außen weisen, während die Abschnitte 30 gegenüber der Ebene der Trennplatte in den Kabinenraum hineinragen. An der zur Trennplatten-Ebene parallelen Vorderfläche 19 der Abschnitte 14 sind Anschlagelemente 34 angebracht. Dazu dienen zwei Halter 36, die durch Bohrungen 24 im Abschnitt 14 angeschraubt sind. Ein Schenkel 38 des Anschlagelements 34 erstreckt sich über die gesamte Länge L des Ablagebereichs 16 und verläuft etwa in einer zur Ablagefläche 20 senkrechten Ebene, um abgelegte Gegenstände wirksam am Abgleiten von der Ablagefläche 20 zu hindern. Werden in der in Fig. 2 dargestellten Weise derartige Anschlagelemente 34 auch auf den Vorderflächen 29 der Abschnitte 30 aufgebracht, so lassen sich die unteren geneigten Flächen 20 der Abschnitte 14 ebenfalls als Ablageflächen verwenden, die vom Innenraum der abgetrennten Kabinen her belegbar sind. Die Neigung der Flächen 20 bewirkt dabei, daß etwa auf diese Flächen gespritztes Wasser ablaufen kann, da die Anschlagelemente das Wasser zwischen den Haltern 36 ablaufen lassen. Da die Anschlagelemente 34 lediglich über die beiden Halter 36 mit der Trennwand verbunden sind, lassen sich daran auch Handtücher, Waschlappen etc. aufhängen.

Die Fig. 5 und 6 zeigen der Fig. 2 entsprechende Querschnitte durch weitere Ausführungen der erfindungsgemäßen Trennwand.

Die in Fig. 5 dargestellte zweite Ausführungsform der Erfindet zeigt einen Querschnitt durch die Trennplatte 10, aus deren Ebene Abschnitte 50 parallel zueinander herausgeformt sind, die in ihrem Ablagebereich einen dreieckförmigen Querschnitt bilden.

Die in Fig. 6 dargestellten dritte Ausführungsform der Erfindung zeigt einen Querschnitt durch eine Trennplatte 10, die erste Abschnitte 60 mit dreieckförmigem Querschnitt im Ablagebereich aufweist. Vorgesehen sind ferner zweite Abschnitte 70, die im Ablagebereich ebenfalls einen dreieckförmigen Querschnitt aufweisen. Die ersten Abschnitte weisen in eine erste Richtung senkrecht zur Plattenebene, während die zweiten Abschnitte in die der ersten Richtung entgegengesetzte Richtung senkrecht zur Plattenebene weisen.

## Patentansprüche

1. Trennwand für eine Dusch- oder Badewannenabtrennung, mit einer Trennplatte (10), die zur Bildung von Ablagefächern aus ihrer Ebene herausgeformte Abschnitte (14) aufweist, dadurch gekennzeichnet, daß die Abschnitte (14; 30; 40; 50; 60; 70) geneigte Ablageflächen (20) aufweisen, an deren Fuß Anschlagelemente (34) vorgesehen sind.

,2. Trennwand nach Anspruch 1, dadurch gekennzeichnet, daß die in horizontaler Richtung gleichbleibende Querschnittsform der Ablagefach-Abschnitte (50; 60; 70) zusammen mit der Plattenebene im wesentlichen ein Dreieck umschreibt.

3. Trennwand nach Anspruch 1, dadurch gekennzeichnet, daß die in horizontaler Richtung gieichbleibende Querschnittsform der Ablagefach₋Abschnitte (14, 30) zusammen mit der Plattenebene im wesentlichen ein Trapez umschreibt.

4. Trennwand nach Anspruch 2 oder 3, dadurch gekennzeichnet, daß die geneigten Flächen (20) des Ablagebereichs (16) der Ablagefach-Abschnitte gegenüber der Plattenebene im wesentlichen unter 45° geneigt sind.

5. Trennwand nach einem der vorstehenden Ansprüche, dadurch gekennzeichnet, daß erste Abschnitte (14; 40; 50; 60) vorgesehen sind, die aus der Plattenebene in der einen, und daß zweite Abschnitte (30; 70) vorgesehen sind, die aus der Plattenebene in der anderen Richtung senkrecht zur Plattenebene ausgeformt sind.

6. Trennwand nach einem der vorstehenden Ansprüche, dadurch gekennzeichnet, daß der Abstand der am weitesten aus der Plattenebene herausgeformten Vorderkante oder Vorderfläche (19) der Abschnitte von der Plattenebene unterschiedlich groß ist.

7. Trennwand nach einem der Ansprüche 1 bis 6, dadurch gekennzeichnet, daß an den seitlichen Enden (18) der Abschnitte (14) Begrenzungen (22) für den Ablagebereich (16) vorgesehen sind.

8. Trennwand nach Anspruch 7, dadurch gekennzeichnet, daß sich die geneigten Flächen (20) des Ablagebereichs (16) in Längsrichtung mit einer am Übergang zu den endbereichen (18) erfolgenden, eine Wulst (22) erzeugenden Neigungsänderung bis in die Endbereiche (18) erstrecken.

9. Trennwand nach Anspruch 1 oder einem der folgenden Ansprüche, dadurch gekennzeichnet, daß Mittel (24) zum Anbringen der Anschlagelemente (34) am Fuß der geneigten oder an den sich daran anschließenden vertikal verlaufenden Flächen (20; 19) der Ablagebereiche (16) vorgesehen sind.

10. Trennwand nach Anspruch 9, dadurch gekennzeichnet, daß die Anschlageiemente (34) aus Schienen bestehen, die mittels Haltern (36) in den aus Bohrungen bestehenden Mitteln (24) angebracht sind und einen Schenkel (38) haben, der sich im Querschnitt senkrecht zur geneigten Fläche (20) des Ablagebereichs (16) erstreckt.

## Revendications

1. Paroi séparatrice pour délimitation de douche ou baignoire, comprenant une plaque séparatrice (10) qui présente des sections (14) en saillie de son plan pour former des casiers de dépôt, caractérisée en ce que les sections (14; 30; 40; 50; 60; 70) présentent des surfaces de dépôt inclinées (20), au pied desquelles sont prévus des éléments de retenue (34).

2. Paroi séparatrice selon la revendication 1, caractérisée en ce que la forme en section droite des sections-casiers de dépôt (50; 60; 70), qui reste la même en diction horizontale, décrit, en un ensemble avec le plan de la plaque, substantiellement un triangle.

3. Paroi séparatrice selon la revendication 1, caractérisée en ce que la forme en section droite des sections-casiers de dépôt (14, 30) qui reste la même en direction horizontale, décrit, en un ensemble avec le plan de la plaque, substantiellement un trapèze.

4. Paroi séparatrice selon la revendication 2 ou la revendication 3, caractérisée en ce que les surfaces inclinées (20) des domaines de dépôt (16) des sections-casiers de dépôt sont substantiellement inclinés de moins de 45° par rapport au plan de la plaque.

5. Paroi séparatrice selon l'une des revendications précédentes, caractérisée en ce que sont prévues des premières sections (14; 40; 50; 60) qui forment saillie du plan de la plaque dans une direction perpendiculaire à ce plan, et en ce que sont prévues des secondes sections (30; 70) qui forment saillie du plan de la plaque dans l'autre direction perpendiculaire à ce plan.

6. Paroi séparatrice selon !'un? des revendications précédentes, caractérisée en ce que la distance, à partir du plan de la plaque, jusqu'à l'arête en saillie ou la surface de fond en saillie (19) à l'endroit le plus éloigné du plan de la plaque est de grandeur différente.

7. Paroi séparatrice selon l'une des revendications 1 à 6, caractérisée en ce que des délimitations (22) pour les domaines de dépôt (16) sont prévues aux extrémités latérales (18) des sections (14).

8. Paroi séparatrice selon la revendication 7, caractérisée en ce que les surfaces inclinées (20) des domaines de dépôt (16) s'étendent en direction longitudinale jusqu'aux domaines d'extrémité (18) avec une modification d'inclinaison formant un bourrelet (22) aux endroits où interviennent les passages aux domaines d'extrémité (18).

9. Paroi séparatrice selon la revendication 1, ou une des revendications su,vantes, caractérisée en ce que sont prévus des moyens (24) pour le montage d'éléments de retenue (34) au pied des surfaces inclinées (20) des domaines de dépôt (16) eu aux surfaces (19) disposées verticalement en raccordement à ces surfaces inclinées.

10. Paroi séparatrice selon la revendication 9, caractérisée en ce que les éléments de retenue (34) consistent en des bandes qui sont fixées au moyen d'organes de maintien (36) dans des moyens (24) consistant en des perçages, ces bandes étant munies d'une aile (38) qui s'étend, en section droite, perpendiculairement à la surface inclinée (20) du domaine de dépôt (16).

## Claims

1. Partition for a shower or bath tub shield, including a panel (10) having portions (14) protruding from the panel plane to form shelves, characterized in that said portions (14, 30; 40; 50; 60; 70) comprise inclined shelf faces (20) at the lower ends of which stop elements (34) are provided.

2. Partition according to claim 1, characterized in that the horizontally continuous cross- section of the shelf portions circumscribes, in conjunction with the panel plane, substantially a triangle.

3. Partition according to claim 1, characterized in that the horizontally continuous cross- section of the shelf portions circumscribes, in conjunction with the panel plane, substantially a trapezium.

4. Partition according to claim 2 or 3, characterized in that said inclined faces (20) of the area of deposit (16) of the shelf portions are tilted, with respect to said panel plane, substantially by 45°.

5. Partition according to any one of the preceding claims, characterized in that first portions (14; 40; 50; 60) are provided protruding from the panel plane in one direction, and second portions (30- 70) are provided protruding from the panel plane in the other direction perpendicularly to the panel plane.

6. Partition according to any one of the preceding claims, characterized in that different distances are the respective farthest protruding front edges or front faces (19) of said portions from the panel plane are provided.

7. Partition according to any one of claims 1 through 6, characterized in that stops (22) confining the area of deposit (16) are provided at the lateral ends (18) of said portions (14).

8. Partition according to claim 7, characterized in that the inclined faces (20) of the area of deposit (16) extend longitudinally into the end portions (18), the inclination changing at the transition to said end portions (18) and forming a bulge (22).

9. Partition according to claim 1 or any one of the succeeding claims, characterized in that means (24) are provided for mounting the stop elements (34) at the lower ends of the inclined faces, or the adjacent vertically extending faces (20; 19) of the area of deposit (16).

10. Partition according to claim 9, characterized in that the stop elements (34) consist of bars fastened by means of pins (36) to said means (24) having the form of holes, said bars comprising a leg (38) extending, in cross- section, perpendiculary to the inclined face (20) of the area of deposit (16).
